# EUROPÄISCHE PATENTSCHRIFT

(11) **EP 0 252 084 B1**
(45) Veröffentlichungstag und Bekanntmachung des Hinweises auf die Patenterteilung: **12.04.1989**
(21) Anmeldenummer: 86901837.4
(22) Anmeldetag: 27.02.1986
(51) Int. Cl.: B21D 43/24

(54) **FERTIGUNGSSYSTEM FÜR DIE AUTOMATISCHE BEARBEITUNG METALLISCHER WERKSTÜCKE**
FABRICATION SYSTEM FOR THE AUTOMATIC WORKING OF METAL WORKPIECES
SYSTEME DE FABRICATION POUR L'USINAGE AUTOMATIQUE DE PIECES METALLIQUES A USINER

(30) Priorität: 13.03.1985 DE 3509006
(43) Veröffentlichungstag der Anmeldung: 13.01.1988
(73) Patentinhaber: Kleindienst GmbH, D-86153 Augsburg (DE)
(72) Erfinder: ZELENY, Jan, D-8900 Augsburg (DE)
(74) Vertreter: Ernicke, Hans-Dieter, Dipl.-Ing.
(86) Internationale Anmeldenummer: EP8600102
(87) Internationale Veröffentlichungsnummer: WO8605422

(56) Entgegenhaltungen:
- CH-A- 453 078
- DE-A- 2 256 068
- DE-A- 2 534 819
- DE-B- 1 233 330
- US-A- 1 716 602
- US-A- 2 847 212
- US-A- 4 134 305
- Werkstatt und Betrieb, Band 117, Nr.10, Oktober 1984 München (DE), M. Benzinger:"Flexibel automatisierte Fertigung ebener Blechteile in kleinen Stückzahlen",
- Tooling & Production, Nr. 10, Januar 1985, Solon, Ohio (US), "Flexible fabricating punches up productivity"
- Machines Production, Nr. 411, 16. Mai 1985, Boulogne (FR), "Formage: flexibilité partou"
- Patents Abstract of Japan, Band 5, Nr 76 (M-69) (748) 20. Mai 1981
- Patents Abstracts of Japan, Band 9, Nr. 42, (M-359)(1765) 22. Februar 1985
- Tooling & Production, Band 51, Nr. 9, Dezember 1985, Solon, Ohio (US), "Flexible fabricating syste, useful for short runs"
- VD1-Z, Nr. 3, März 1979, Düsseldorf (DE), G. Vettin: "Flexibel automatisierte Fertigungsanlagen"

## Beschreibung

Die Erfindung bezieht sich auf eine Fertigungsanlage für die automatische Bearbeitung von in Paletten gestapelten Blechen, bei der vor einer Bearbeitungsmaschine eine Beladevorrichtung, ein regalförmiger Palettenspeicher und ein Regalförderzeug angeordnet sind.

Eine derartige Fertigungsanlage ist aus der Zeitschrift "Werkstatt und Betrieb", Bd. 117, Nr. 10, Oktober 1984, München (DE), M. Benzinger: _{"}Flexibel automatisierte Fertigung ebener Blechteile in kleinen Stückzahlen" bekannt, von der die Erfindung als nächstliegenden Stand der Technik ausgeht. Ähnliche Anlagen zeigen auch die DE-A-2256058, DE-A-2534819 und die Zeitschrift _{"}Machines Production", _{"}Formage: flexibilite partout", Nr. 411, 16. Mai 1985, Boulogne (FR). In diesen vorbekannten Fertigungsanlagen sind das Regalförderzeug, die Beladeeinrichtung und die Bearbeitungsmaschine stets getrennt.

Die Beladeeinrichtungen sind hierbei in allen Fällen stationäre Anlagen, die der Bearbeitungsmaschine vorgeschaltet sind und die von flurgebundenen Transportwagen angefahren werden. In manchen Anlagen, z. B. derjenigen aus _{"}Werkstatt und Betrieb", Bild 3, Abs. 3, werden hierbei nicht nur einzelne Bleche gewechselt, sondern sogar ganze Paletten vom Transportwagen an die Beladeeinrichtung der Bearbeitungsmaschine übergeben. Der bekannte Stand der Technik hat den Nachteil, dass die Förder-, die Vereinzelungs- und die Beladevorgänge stets nacheinander ablaufen müssen und damit insgesamt relativ viel Zeit brauchen. Hierbei sind auch jedesmal aufwendige Justiervorgänge bei der Positionierung der häufig mehrdimensional beweglichen Transportwagen gegenüber den Beladestationen notwendig. Ein Problem stellt auch die Rückführung der an die Beladeeinrichtung übergebenen voll- oder teilentleerten Paletten dar.

Die Erfindung hat die Aufgabe, automatische Fertigungsanlagen so zu gestalten, dass die Metallbleche den Bearbeitungsmaschinen schneller und auf einfachere Weise zugeführt werden können.

Die Erfindung sieht nach Anspruch 1 vor, das Regalförderzeug und die Vereinzelungs- und Beladevorrichtung in einem Gerät zu koppeln, Dies ermöglicht eine zeitliche Überschneidung der einzelnen Vorgänge und damit eine Verringerung der-Rüstzeiten beim Werkstückwechsel. Darüberhinaus lässt sich das am Palettenspeicher geführte Regalfördergerät besonders einfach und schnell sowohl gegenüber dem Palettenspeicher als auch der Bearbeitungsmaschine positionieren. Der Palettenspeicher wird demgegenüber von der anderen Seite mit neuen beladenen Paletten versorgt und von geleerten Paletten entsorgt. Der Palettenspeicher fungiert dabei auch als zeitsparender Zwischen- oder Pufferspeicher vor einem grossen Zentrallager. Der Palettenspeicher ist hierzu bevorzugt turmartig aufgebaut, kann aber auch aus mehreren Säulen bestehen.

In den Unteransprüchen sind Ausgestaltungen des Regalfördergerätes und der Vereinzelungs-und Beladevorrichtung angegeben, die eine besonders sichere und schnelle Vereinzelung und Übergabe der gestapelten Bleche ermöglichen.

Vorzugsweise besitzt die erfindungsgemässe Vereinzelungs- und Beladevorrichtung vertikal und horizontal beweglich geführte Saugköpfe, die das jeweils oberste, im Stapel befindliche Blech anheben und der Bearbeitungsmaschine zuführen.

Hierzu weist das Fördergerät an der der Bearbeitungsmaschine zugekehrten Seite einen schwenkbaren Blechauflagetisch mit gleitfördernden Elementen auf, auf dem das jeweils oberste Blech soweit voranbewegt wird, bis durch Abschwenken des Tisches ein durch Schwergewicht bedingtes selbsttätiges Eingleiten des Bleches in die Bearbeitungsmaschine erfolgen kann.

Zur Vereinzelung der Bleche in der Palette sind Magneten beidseits neben dem Stapel nahe seinen der Bearbeitungsmaschine zugewandten Ekken angeordnet, und zwar in der Weise, dass Plus-und Minuspol mit Abstand übereinander in einem Magnethalter gehalten und dem Stapel zugekehrt sind. Die Magnete bewirken an dieser Stelle ein Aufspreizen der Bleche im Stapel, wobei die Stahlbleche sich längs der Förderrichtung relativ zueinander verschieben, und zwar dergestalt, dass das oberste Blech sich am weitesten in rückwärtiger Richtung vom ursprünglich gebildeten Stapel verlagert. Hierbei üben die Saugköpfe eine abwärts gerichtete Bewegung auf den rückwärtigen Blechbereich aus, bevor die Vorschubbewegung zum Einführen des obersten Bleches in die Bearbeitungsmaschine erfolgt.

Diese Massnahme hat zur Folge, dass das jeweils obenliegende Blech an seiner rückwärtigen Seite niedergedrückt wird, wohingegen der vordere Bereich dieses Bleches zufolge der Spreizwirkung durch die Magnete angehoben ist. In dieser Stellung lässt sich nun das oberste Blech mühelos auf den Blechauflagetisch des Fördergerätes überführen. Sobald der vordere Bereich des obersten Bleches auf diesem Blechauflagetisch aufliegt, ist es kein Problem mehr, das Blech in Richtung zur Bearbeitungsmaschine voranzubewegen und dann dem Einzug dieser Maschine zu übergeben.

Es gibt aber auch Fälle, in denen gereinigte oder nicht magnetisierbare Bleche gestapelt sind, so dass die Adhäsion zwischen den einzelnen Blechen vermindert ist. Hierfür schlägt die Erfindung vor, die Saugköpfe mit einem vertikal wirkenden Vibrationsantrieb zu versehen. Es hat sich herausgestellt, dass unter dieser wiederholten vertikalen Impulsbelastung eine Lockerung der Bleche untereinander, d. h. eine Verminderung ihrer Adhäsion, stattfindet. Man kann also die Bewegungskomponenten solcher Saugköpfe in Folge schalten, indem zunächst auf das im Stapel befindliche oberste Blech wiederholt ein Druck- und Saugimpuls ausgeübt und danach das Blech in Richtung zur Bearbeitungsmaschine in angehobener Lage voranbewegt wird.

Um zu verhindern, dass zwei oder mehr Bleche gemeinsam der Bearbeitungsmaschine zugeführt werden, sieht ein bevorzugtes Ausführungsbeispiel der Erfindung zusätzlich die Anordnung einer Messeinrichtung für Blechdicken im Übergangsbereich zwischen dem Fördergerät und der Bearbeitungsmaschine vor, wobei es sich besonders empfiehlt, diese Messeinrichtung in Form eines Ultraschall-Messgerätes auszubilden. Ein solches Messgerät hat die Eigenschaft, Dickenunterschiede von Blechen festzustellen und sogar Luftschichten zwischen Blechschichten zu messen.

Einzelheiten der Erfindung sind in der Zeichnung schematisch und beispielsweise dargestellt. Es zeigen:
Fig. 1: eine perspektivische Ansicht einer Fertigungsanlage und
Fig. 2: eine Seitenansicht der Fertigungsanlage gemäss Figur 1.

Das Ausführungsbeispiel der Figur 1 zeigt symbolisch eine Bearbeitungsmaschine (1 ), die beispielsweise in Form einer Stanze, Schere, Presse oder dergleichen für Blechbearbeitung ausgebildet sein kann. Dieser Bearbeitungsmaschine (1 ) ist eine Einzugsebene (2) für die zu bearbeitenden Werkstücke vorgeordnet. Im Beispiel handelt es sich um einen Tisch mit örtlich angeordneten Gleitelementen, auf denen das Werkstück, insbesondere ein Blech, reibungsarm voranbewegt werden kann. Die Ausgabeebene (3) ist im Ausführungsbeispiel hinter der Bearbeitungsmaschine (1 ) vorgesehen. Sie kann auch seitlich dieser Bearbeitungsmaschine (1) angeordnet sein.

In Distanz vor der Bearbeitungsmaschine (1) befindet sich ein Palettenspeicher (4) in Form eines Hochregales, in dessen Fächer (5) Paletten (6) mit darauf angeordneten Blechstapeln (7) in beliebiger Weise eingeführt werden. Der Zwischenraum (8) zwischen diesem Palettenspeicher (4) und der Bearbeitungsmaschine (1) wird von einem Fördergerät (9) eingenommen, das längs der Hubrichtung (19) der Höhe nach am Palettenspeicher (4) bewegbar ist. Auf diese Weise wird die Möglichkeit gegeben, dass das Fördergerät (9) eine Palette (6) aus einem beliebigen Fach (5) des Palettenspeichers (4) entnehmen, oder in dieses Fach einführen kann.

Zu diesem Zweck weist das Fördergerät (9) eine Palettenwechseleinrichtung (10) (die nur symbolisch dargestellt ist, weil sie bei Hochregalen vorbekannt ist) und eine Vereinzelungs- und Beladevorrichtung (11) auf, die im einzelnen später beschrieben wird.

Der Zweck dieser erfindungsgemässen Anordnung besteht darin, dass das Fördergerät (9) in der Lage sein soll, in Hubrichtung (19) um eine bestimmte Strecke voranbewegt zu werden, um eine Palette (6) vom Palettenspeicher (4) aufzunehmen, oder an diesen abzugeben. Beim Ausführungsbeispiel der Erfindung ist die Palettenwechseleinrichtung (10) ein Bestandteil des Fördergerätes (9). In Varianten dazu kann sie aber auch am Palettenspeicher (4) angeordnet sein. Da sie dem Prinzip nach bekannt sind, bedarf es keiner konstruktiven Darstellung.

An der der Bearbeitungsmaschine (1) abgekehrten Seite des Palettenspeichers (4) befindet sich eine Führung (12) für einen oder mehrere Schlitten (13), an denen über Hubanordnungen (14) Träger (15) für Blechstapel (7) oder (nicht dargestellt) Palettenwechseleinrichtungen oder dergleichen hängen, die ihrerseits dafür sorgen, dass Blechstapel (7) längs der Führungen (12,14) bewegt werden können. Es ist beispielsweise vorgesehen, dass leere Paletten (6) längs der Förderrichtung (17) mit Hilfe eines Fahrgerätes (27) bis zu einer Beladestation voranbewegt werden, wo diese mit den Blechstapeln (7) gemäss der Einrichtung (12-15) beladen werden. Dieses Fahrgerät (27) kann ausserdem mit einem Hubtisch aus- ^{g}erüstet sein, um die Paletten (6) in die einzelnen Fächer (5) zu bringen.

In Figur 1 ist ferner symbolisch eine Spreizanordnung (18) in Form von Magneten dargestellt. Diese Magnete (18) haben die Aufgabe, bei ihrer Erregung die Bleche des Blattstapels (7) voneinander zu spreizen. Zu diesem Zweck weist der einzelne Magnet (18) übereinander und mit Abstand voneinander angeordnete Plus- und Minuspole an der dem Stapel (7) zugekehrten Seite auf. Es soll damit ein Magnetfluss zwischen den Polen der Magneten (18) erreicht werden, der zur Spreizung der Bleche führt. Wenn es sich um Permanentmagnete handelt, müssen diese beweglich angeordnet sein. Diese können beispielsweise längs einer horizontalen Achse, die sich parallel zur Förderrichtung (17) erstreckt, abgeschwenkt werden, um in eine wirkungslose Stellung zu gelangen. Wenn die Bleche vom Stapel (7) vereinzelt werden sollen, müssen die Magnete (18) allerdings in die Stellung gemäss Figur 1 bewegt werden. Der gleiche Effekt kann durch lineare Bewegungen der Magnete (18), etwa in senkrechter Richtung, herbeigeführt werden. Ausserdem ist es möglich, schaltbare Elektromagnete vorzusehen und die Wirkung durch Schaltung herbeizuführen.

Wie die Figur 2 zeigt, sind den einzelnen Saugköpfen (20) Bewegungen in verschiedenen Richtungen zugeordnet. Das Beispiel zeigt am Saugkopf (20) über das Gelenk (22) schwenkbar gelagerte Saugteller (21), welche die Aufgabe haben, der Schrägstellung des jeweils obersten Bleches im Blechstapel (7) zu folgen und dennoch haftende Wirkung zu diesem Blech zu erzeugen. Strichpunktiert sind in Figur 2 an der rechten und linken Seite des Fördergerätes (9) Stellungen mit unterschiedlicher Lage des Saugtellers (21) vorgesehen.

An der der Bearbeitungsmaschine (1) zugekehrten Seite des Fördergerätes (9) befindet sich ein Blechauflagetisch (23), der an seiner Oberseite gleitfördernde Elemente (24) aufweist. Dieser Blechauflagetisch (23) ist um ein Gelenk (25) schwenkbar gelagert, welches sich oberhalb der Einzugsebene (2) der Bearbeitungsmaschine (1) befindet. Dieser Tisch (23) kann durch einen Schwenkantrieb (26) um das Gelenk (25) bewegt werden.

Das Vereinzeln der Bleche des Blechstapels (7) erfolgt auf folgende Weise:
Bei der in Figur 2 dargestellten Stellung des Blechstapels (7) ist davon ausgegangen, dass die Kanten der einzelnen Bleche deckungsgleich übereinanderliegen, wenn eine Palette (6) mit dem Blechstapel (7) vom Fördergerät (9) aus dem Palettenspeicher (4) übernommen wird. Wenn die Bleche beispielsweise oberflächig gefettet sind, besteht im Prinzip keine Chance, das oberste Blech vom Stapel (7) abzuheben und in die Bearbeitungsmaschine einzuführen.

Um eine Distanzierung der einzelnen Bleche des Blechstapels (7) herbeizuführen, werden die Magnete (18) bzw. eine ähnlich wirkende Spreizanordnung gemäss Figur 1 erregt, was zur Folge hat, dass die Bleche in dem der Bearbeitungsmaschine (1) zugekehrten Bereich sich voneinander distanzieren. Daraus resultiert eine Relatiwerschiebung der Bleche dergestalt, dass das oberste Blech des Blechstapels (7) am rückwärtigen Ende am weitesten nach rückwärts vorkragt.

Dies nützt das Ausführungsbeispiel der Erfindung aus, indem der Saugkopf (20) in der am weitesten rechts dargestellten, strichpunktierten Stellung mit seinem Saugteller (21 ) einen abwärts gerichteten Hub ausübt, was wegen der gefächerten Lage der Bleche eine Schrägstellung des obenliegenden Bleches zur Folge hat. Dieses obenliegende Blech gelangt daher mit seinem vorderen Rand in eine gegenüber dem Blechauflagetisch (23) erhöhte Lage, so dass nunmehr eine horizontale Hubbewegung des Saugkopfes (20) dazu führt, das obenliegende Blech mit seinem vorausliegenden Rand auf dem Blechauflagetisch (23) aufzuschieben. Sobald das Übergewicht des Bleches maschinenseitig ist, wird der Schwenkantrieb (26) betätigt und der Blechauflagetisch (23) in die strichpunktierte Stellung abgesenkt, und zwar um das Gelenk (25). Nun kann das daraufliegende Blech aus eigener Schwerkraft in die Einzugsebene (2) der Bearbeitungsmaschine (1) gelangen.

Wenn hingegen gereinigte oder nicht magnetisierbare Bleche aufeinandergestapelt sind, dann kann es sich empfehlen, die einzelnen Saugköpfe (20) mit Vibrationsantrieben zu versehen, welche auf die Oberfläche des obenliegenden Bleches vertikale Impulse aufbringen. Mit Hilfe dieser Impulse ist es auch möglich, Bleche voneinander zu distanzieren und danach in Richtung zur Bearbeitungsmaschine voranzubewegen.

Um das Einführen übereinanderliegender Bleche in die Bearbeitungsmaschine zu vermeiden, empfiehlt es sich, im Bereich des Blechauflagetisches (23) seitlich Messeinrichtungen zur Feststellung der Blechdicke vorzusehen, die beispielsweise in Form von Ultraschall-Messgeräten gestaltetsein können. Mit Hilfe dieser Messergebnisse können die Bewegungen der Saugköpfe (20) korrigiert werden.

## Patentansprüche

1. Fertigungsanlage für die automatische Bearbeitung von in Paletten (6) gestapelten Blechen, bei der vor einer Bearbeitungsmaschine (1 ) eine Beladeeinrichtung (11), ein regalförmiger Palettenspeicher (4) und ein Regalfördergerät (9) angeordnet sind, dadurch gekennzeichnet, dass der Palettenspeicher (4) unmittelbar vor der Bearbeitungsmaschine (1) angeordnet ist und der Zwischenraum (8) von dem Regalfördergerät (9) ausgefüllt wird, das längs des Palettenspeichers (4) vertikal beweglich geführt ist und eine Palettenwechseleinrichtung (10) sowie eine Vereinzelungs- und Beladevorrichtung (11) zum selbsttätigen Einführen einzelner Bleche in die Bearbeitungsmaschine (1) aufweist.

2. Fertigungsanlagen nach Anspruch 1, dadurch gekennzeichnet, dass die Vereinzelungs-und Beladevorrichtung (11) vertikal und horizontal beweglich geführte, auf die Blechoberfläche einwirkende Saugköpfe (20) aufweist.

3. Fertigungsanlage nach Anspruch 1, dadurch gekennzeichnet, dass das Regalfördergerät (9) an der der Bearbeitungsmaschine (1) zugekehrten Seite einen Blechauflagetisch (23) mit gleitfördernden Elementen (24) aufweist, dessen Auflageebene in der Übergabestellung des Regalfördergerätes (9) oberhalb der Einzugsebene (2) der Bearbeitungsmaschine (1) liegt und zwecks Anschlusses an diese Einzugsebene (2) lageveränderlich ausgebildet ist.

4. Fertigungsanlage nach Anspruch 3, dadurch gekennzeichnet, dass der Blechauflagetisch (23) am Regalfördergerät (9) um eine oberhalb der Einzugsebene (2) befindliche Achse (25) schwenkbar gelagert und mit einem Schwenkantrieb (26) versehen ist.

5. Fertigungsanlage nach Anspruch 1 oder einem der folgenden, dadurch gekennzeichnet, dass an der Vereinzelungs- und Beladevorrichtung (11) beidseits neben dem Stapel (7) nahe seinen der Bearbeitungsmaschine (1) zugewandten Ekken Magnete (18) in der Weise angeordnet sind, dass Plus- und Minuspol mit Abstand übereinander in einem Magnethalter gehalten und dem Stapel (7) zugekehrt sind.

6. Fertigungsanlage nach Anspruch 5, dadurch gekennzeichnet, dass die Magnete (18) als Permanentmagnete ausgebildet und aus einer unwirksamen in die wirksame Stellung verstellbar, insbesondere verschwenkbar, sind.

7. Fertigungsanlage nach Anspruch 2 und 6, dadurch gekennzeichnet, dass Magnete (18) mit den Saugköpfen (20) in der Wirkweise gekoppelt sind, indem die Saugköpfe (20) bei Wirksamkeit der Magnete (18) in ihre rückwärtige Stellung gefahren und soweit abgesenkt sind, dass sie auf das hintere Ende des obersten Bleches eine Druckkraft ausüben.

8. Fertigungsanlage nach Anspruch 7, dadurch gekennzeichnet, dass die Saugköpfe (20) gelenkig an ihnen gelagerte Saugstellen (21) aufweisen.

9. Fertigungsanlage nach Anspruch 1 oder einem der folgenden, dadurch gekennzeichnet, dass die auf die Blechoberfläche einwirkenden Saugköpfe (20) einen vertikal wirkenden Vibrationsantrieb aufweisen.

10. Fertigungsanlage nach Anspruch 1 oder einem der folgenden, dadurch gekennzeichnet, dass eine Messeinrichtung für Blechdicken, insbesondere in Form eines Ultraschall-Messgerätes, im Übergangsbereich zwischen dem Fördergerät (9) und der Bearbeitungsmaschine (1 ) angeordnet ist.

## Claims

1. Manufacturing plant for automatically processing metal sheets which are stacked in pallets (6), in which manufacturing plant a loading apparatus (11), a pallet magazine (4) in the form of shelves and a shelf transfer unit (9) are arranged in front of a processing machine (1), characterised in that the pallet magazine (4) is arranged directly in front of the processing machine (1) and the intermediate space (8) is taken up by the shelf transfer unit (9), which is guided so as to be vertically movable along the pallet magazine (4) and has a pallet changing apparatus (10) and a separating and loading apparatus (11) for automatically introducing individual metal sheets into the processing machine (1).

2. Manufacturing plant according to Claim 1, characterised in that the separating and loading apparatus (11) has suction heads (20) which are guided so as to be movable vertically and horizontally and act on the metal sheet surface.

3. Manufacturing plant according to Claim 1, characterised in that the shelf transfer unit (9) has on the side facing the processing machine (1) a sheet supporting table (23) having slide conveying elements (24), the support plane of this sheet supporting table (23) in the transfer position of the shelf transfer unit (9) lying above the feed plane (2) of the processing machine (1) and being position changeably constructed for the purpose of connection to this feed plane (2).

4. Manufacturing plant according to Claim 3, characterised in that the sheet supporting table (23) is mounted on the shelf transfer unit (9) for pivotal movement about an axis (25) located above the feed plane (2) and is provided with a pivot drive (26).

5. Manufacturing plant according to Claim 1 or to one of the subsequent ones, characterised in that, on the separating and loading apparatus (11), on either side next to the stack (7) and close to its corners facing the processing machine (1), magnets (18) are arranged in such a manner that the positive and negative poles are held in mutually spaced relationship one above the other in a magnet holder and face the stack (7).

6. Manufacturing plant according to Claim 5, characterised in that the magnets (18) are constructed as permanent magnets and can be displaced, in particular pivoted, from an inoperative position into the operative position.

7. Manufacturing plant according to Claim 2 and 6, characterised in that there is a coupling of the operation of magnets (18) and the suction heads (20), in that when the magnets (18) are actuated the suction heads (20) are moved into their rear position and are lowered until they exert a compressive force on the rear end of the uppermost metal sheet.

8. Manufacturing plant according to Claim 7, characterised in that the suction heads (20) have suction discs (21 ) mounted thereon in articulated manner.

9. Manufacturing plant according to Claim 1 or to one of the subsequent ones, characterised in that the suction heads (20) acting on the metal sheet surface have a vertically acting vibration drive.

10. Manufacturing plant according to Claim 1 or to one of the subsequent ones, characterised in that a measurement apparatus for metal sheet thicknesses, in particular in the form of an ultrasound measuring instrument, is arranged in the transition region between the transfer unit (9) and the processing machine (1).

## Revendications

1. Installation de fabrication pour l'usinage automatique de tôles empilées sur des palettes (6), dans laquelle un dispositif de chargement (11 ), un magasin à palettes (4) en forme de rayonnage et un transstockeur (9) sont installés en amont d'une machine d'usinage (1 ), caractérisé par le fait que le magasin à palettes (4) est disposé directement en amont de la machine d'usinage (1 ) et l'espace intercalaire (8) est comblé par le transstockeur (9), qui est guidé de manière à être déplaçable verticalement le long du magasin à palettes (4) et comporte un dispositif (3) d'échange de palettes ainsi qu'un dispositif de séparation et de chargement (11) servant à introduire automatiquement des tôles individuelles dans la machine d'usinage (1).

2. Installation de fabrication suivant la revendication 1, caractérisée par le fait que le dispositif de séparation et de chargement (11 ) comporte des têtes aspirantes (20) guidées de manière à être déplaçables verticalement et horizontalement et agissant sur la surface des tôles.

3. Installation de fabrication suivant la revendication 1, caractérisée par le fait que le trans- . stockeur (9) comporte, sur le côté tourné vers la machine d'usinage (1 ), une table (23) de support des tôles, qui possède des éléments (24) favorisant le glissement et dont le plan de support est situé au-dessus du plan d'entrée (2) de la machine d'usinage (1 ), lorsque le transstockeur (9) est dans la position de transfert, et est réalisée de manière que sa position soit modifiable, en vue du raccordement à ce plan d'entrée (2).

4. Installation de fabrication suivant la revendication 3, caractérisée par le fait que la table (23) de support des tôles est montée dans le transstockeur (9) de manière à pouvoir pivoter autour d'un axe (25) situé au-dessus du plan d'entrée (2), et est équipée d'un dispositif de basculement (26).

5. Installation de fabrication suivant la revendication 1 ou l'une des suivantes, caractérisée par le fait que des aimants (18) sont disposés sur le dispositif de séparation et de chargement (11 ) des deux côtés près de la pile (7), à proximité des coins de cette dernière, tournés vers la machine d'usinage (1 ), de telle sorte que le pôle positif et le pôle négatif sont maintenus à distance l'un au-dessus de l'autre dans un porte-aimants et sont tournés vers la pile (7).

6. Installation de fabrication suivant la revendication 5, caractérisée par le fait que les aimants (18) sont réalisés sous la forme d'aimants permanents et peuvent être déplacés et notamment basculés depuis une position inactive dans la position active.

7. Installation de fabrication suivant les revendications 2 et 6, caractérisée par le fait que les aimants (18) sont accouplés aux têtes aspirantes (20) de telle sorte que lorsque les aimants (18) sont actifs, les têtes aspirantes (20) sont amenées dans leur position arrière et abaissées au point qu'elles exercent une force de pression sur l'extrémité arrière de la tôle supérieure.

8. Installation de fabrication suivant la revendication 7, caractérisée par le fait que les têtes aspirantes (20) comportent des ventouses (21 ), qui sont montées de façon articulées sur les têtes aspirantes.

9. Installation de fabrication suivant la revendication 1 ou l'une des suivantes, caractérisée par le fait que les têtes aspirantes (20) agissant sur la surface des tôles possèdent un dispositif d'entraînement en vibrations agissant verticalement.

10. Installation de fabrication suivant la revendication 1 ou l'une des suivantes, caractérisée par le fait qu'un dispositif de mesure des épaisseurs des tôles, réalisé notamment sous la forme d'un appareil de mesure à ultrasons, est disposé dans la zone de transition entre le convoyeur (9) et la machine d'usinage (1).
